# EUROPÄISCHE PATENTSCHRIFT

(11) **EP 0 196 501 B1**
(45) Veröffentlichungstag und Bekanntmachung des Hinweises auf die Patenterteilung: **16.01.1991**
(21) Anmeldenummer: 86103157.3
(22) Anmeldetag: 09.03.1986
(51) Int. Cl.: B41F 9/18, B41F 13/20

(54) **Vorrichtung zum Auswechseln eines Druckzylinders für eine Rotationsdruckmaschine**
Device for changing the impression cylinder in a rotary press
Dispositif pour échanger un cylindre d'impression dans une rotative

(30) Priorität: 27.03.1985 IT 2009485
(43) Veröffentlichungstag der Anmeldung: 08.10.1986
(73) Patentinhaber: OFFICINE MECCANICHE GIOVANNI CERUTTI S.p.A., 15033 Casale Monferrato (Alessandria) (IT)
(72) Erfinder: Deregibus, Antonio, Balzola (AL) (IT)
(74) Vertreter: Mayer, Hans Benno, Dipl.-Ing.

(56) Entgegenhaltungen:
- DE-A- 2 314 523
- FR-A- 1 269 425
- FR-A- 2 358 983
- US-A- 2 792 781

## Beschreibung

Die vorstehende Erfindung betrifft eine Vorrichtung zum Auswechseln des Druckzylinders für eine Rotationsdruckmaschine.

Um in Rotationsdruckmaschinen z.B. die Druckzylinder auszuwechseln, sind an den beiden seitlichen Maschinenständern üblicherweise schwenkbar gelagerte Arme und/oder in horizontaler Lage festlegbar Arme vorgesehen, die als Aufnahmevorrichtung für die Enden des entsprechenden Druckzylinders dienen, der aus der Druckeinheit entnommen, oder in diese eingesetzt werden soll (Siehe z.B. FR-A-1269425). Während des Entladens eines Druckzylinders wird dieser demontiert und mit rollender Bewegung auf den horizontal angeordneten Armen bewegt. Es ist bekannt, dass in einer genau festgelegten Stellung anschliessend die Kugellager von den Naben des Druckzylinders abgezogen werden, wobei die Lager auf geeigneten, seitlich angeordneter Halterungen abgelegt werden. Anschliessend muss es möglich sein, den Druckzylinder zu den freien Enden der horizontal angeordneter Haltearme zu bewegen, wobei der Druckzylinder an den Enden der Haltearme, z.B. unter Verwendung eines Hubwagens, aus der Maschine entnommen wird.

Soll hingegen ein neuer Druckzylinder in der Maschinen montiert werden, so wird dieser mit den Naben und ohne die genannten Kugellager auf den horizontal angeordneten Haltearmen abgelegt. Anschliessend, nach Verschieben in eine genau definierte Lage, die der Anordnung der Haltevorrichtung für die Lager entspricht, werden die Lager auf den Naben des Druckzylinders aufmontiert und im Anschluss erfolgt die Montage des Druckzylinders in seiner Arbeitsstellung.

Es ist leicht verständlich, dass sowohl für die Demontage der Kugellager des Druckzylinders als auch für die Montage dieser Lager, der Druckzylinder fest und genau in der dafür vorgeschriebenen Lage gehalten werden muss und nach ausgeführter Montage bzw. Demontage der Lager muss gewährleistet sein, dass der Druckzylinder frei beweglich auf den horizontal angeordneten Armem abgerollt werden kann.

Es ist verständlich, dass die Positionierung des Druckzylinders zur Durchführung der beschriebenen Arbeiten genau und vor allem ohne Zeitverlust durchführbar sein muss.

Es ist aus dem Stand der Technik (z.B. DE-A-2314523) eine Vorrichtung zum Festlegen der genauen Lage eines Druckzylinders bekannt, die im wesentlichen aus einem Hebelarm besteht, der um einen horizontal angeordneten Stift verschwenkbar ist und an seiner Oberseite eine Halterung aufweist, die geeignet ist, die entsprechende Nabe des Druckzylinders aufzunehmen. Der Schwenkhebel arbeitet mit einer Blockiervorrichtung zur Festlegung seiner genauen Lage zusammen und die Vorrichtung ist entlang einer Führungsschiene bewegbar, um somit verschiedene Lagen des Schwenkhebels festlegen zu können. Diese bekannte Ausführungsform hat den Nachteil, dass stets ein Betätigen der Positioniervorrichtung von Hand notwendig ist, um somit durch Verschieben der genannten Vorrichtung die geeignete Lage zum Beschicken bzw. zum Entnehmen festzulegen oder ein Blockieren des Schwenkhebels vorzunehmen.

Da die genannte Vorrichtung zwischen dem Kopfende des Druckzylinders und der Innenwand des seitlichen Maschinenständers vorgesehen ist, besteht die Gefahr, dass jede Einwirken von Hand auf die genannte Vorrichtung Grund zu Verletzungen an den Händen der Bedienungsperson sein kann. Ferner tritt bei der bekannten Vorrichtung auch der Nachteil auf, dass bei versehentlichem Anordnen der Blockiervorrichtung in einer Stellung, die für den durchzuführenden Arbeitsvorgang ungeeignet ist, die Durchführung des gewünschten Arbeitsvorganges nicht möglich ist, wodurch ein erheblicher Zeitverlust beim Einbau oder Ausbau des Druckzylinders auftreten kann.

Es ist Aufgabe der vorstehenden Erfindung, die Nachteile des Standes der Technik zu vermeiden und eine neue Vorrichtung zum Positionieren eines Druckzylinders auf den horizontal angeordneten Haltearmen zum Beschicken bzw. zum Entladen des Zylinders vorzuschlagen, die einfache und kostengünstige Bauweise aufweist, die ein automatisches Beschicken oder Festlegen in einer bestimmten Lage ermöglicht, und die lediglich für das Festlegen in einer bestimmten Arbeitslage bzw. für das Entladen des Druckzylinders einen Eiongriff von Hand erfordert, der schnell und ohne jegliche Unfallgefahr durchführbar ist.

Erfindungsgemäss wird diese Aufgabe dadurch gelöst, dass jeder Haltearm zum Beladen bzw. zum Entladen eines Druckzylinders an der Aussenseite der Maschinenständer jeweils zwei Leisten aufweist, die beweglich in entsprechenden Führungen gelagert sind, dass diese Leisten nach oben hin auseinanderlaufend angeordnet sind und einen V-förmigen Sitz festlegen, der geeignet ist, die entsprechende Nabe des Druckzylinders aufzunehmen, dass die unteren Enden der Leisten mit einer Positioniervorrichtung und einer schwenkbaren Antriebseinrichtung zusammenarbeiten, von der ein Ende dem unteren Endstück der ersten Leiste und das andere Ende dem unteren Enstück der zweiten Leiste zugeordnet ist.

Mit besonderem Vorteil sind die Leisten mit Spiel in einer Platte gelagert, die zwei Einfräsungen aufweist, die V-förmig zueinander angeordnet sind. Ferner weisen die verschiebbar gelagerten, Leisten eine fensterartige laengliche Öffnung auf, die von einem Führungsstift durchdrungen wird, der fest mit dem Auflagearm zum Beschicken und Entnehmen des Druckzylinders oder mit dem plattenförmigen Körper, der die V-förmig angeordneten Führungen aufweist, verbunden ist.

In vorteilhafter Weise, ist die Positionier- und Antriebsvorrichtung, die den verschiebbaren Leisten zugeordnet ist, aus einem Schwenkbolzen gebildet, der beweglich in den Haltearmen für das Beschicken und Entladen des Zylinders angeordnet ist und, exzentrisch mit diesem Schwenkarm ist eine halbkreisförmige Platte verbunden, deren diametral gegenüberliegende Enden an den unteren Endseiten der verschiebbaren Leisten anliegen. An der Unterseite dieser scheibenförmigen Platte ist ein Betätigungsgriff vorgesehen.

Es ist ferner vorteilhaft, dass im Inneren des Betätigungsgriffes ein Sackloch angeordnet ist, dass eine Feder aufnimmt, die auf eine Kugel einwirkt, die mit Bezugsbohrungen und Positinierbohrungen, die in Haltearmen zum Beschikken und Entladen des Druckzylinders vorgesehen sind, zusammenwirkt.

Weitere Vorteile der Erfindung können der nun folgenden Beschreibung, den Unteransprüchen und den beigefügten Zeichnungen entnommen werden.

Der Erfindungsgegenstand wird nun genauer beschrieben und anhand eines Ausführungsbeispieles in den Zeichnungen dargestellt. Es zeigen:
Fig. 1 in einer Vorderansicht einen Teil des Haltearmes zum Beschicken und Entladen des Druckzylinders, mit der erfindungsgemässen Vorrichtung in Blockierstellung des Zylinders;
Fig. 2 die Vorrichtung nach Fig. 1 in der Stellung, die ein Entladen des Druckzylinders zulässt, die mit der Bewegung von links nach rechts erfolgt, sowie mit der Führungs- und Halteplatte teilweise abgebrochen dargestellt;
Fig. 3 ein Detail der erfindungsgemässen Vorrichtung im Schnitt entlang der Linie 111-111 der Fig. 1;
Fig. 4 die Führungsplatte für die zwei beweglichen Leisten in Ansicht auf die als Führung dienenden Einfräsungen;
Fig. 5 die Platte nach Fig. 4 in einem Grundriss entsprechend dem Pfeil nach Fig. 4.

Wie der Fig. 1 zu entnehmen ist, sind an der Aussenseite der seitlichen Maschinenständer der Rotationsdruckmaschine je ein Haltearm 1 vorgesehen, der aus einer vertikalen Ruhelage in eine horizontale Arbeitslage verschwenkbar ist. In der horizonhtalen Lage der Haltearme ist das Entladen bzw. das Beladen eines Druckzylinders möglich, wobei die beiden Naben 2 in beiden Richtungen des Pfeiles (f) auf den horizontalen Armen 1 abrollbar sind.

Um zu ermöglichen, dass von den Naben 2 nicht dargestellte Kugellager abgezogen bzw. aufmontiert werden, ist es unumgänglich, dass die beiden Naben 2 des Druckzylinders in einer genau festgelegten Lage der Arme 1 positionierbar sind und in diese Lage genau festlegbar ist. Um diesen Positioniervorgang durchführen zu können, ist jeder Arm 1 auf seiner Aussenseite mit einer gesamthaft mit 3 bezeichneten Vorrichtung versehen.

Die Vorrichtung 3 besteht im wesentlichen aus einer Platte 4, die unter Zuhilfenahme von Schrauben 5 am entsprechenden Haltearm 1 befestigt ist. Auf der zum Arm 1 gerichteten Seite weist die Platte innere Einfräsungen 6 und 7 auf, die V-förmige angeordnet sind. Die Führungen 6 und 7 nehmen frei verschiebbar in Richtung der Pfeile (g) Leisten 8 und 9 auf, die bei ausgefahrener Stellung über die Abrollebene 10 des entsprechenden Haltearmes 1 ragen, wodurch ein V-förmiger Sitz gebildet wird, der mit 11 gekennzeichnet ist und geeignet ist, die entsprechende Nabe 2 des Druckzylinders in seiner genau festgelegten Lage festzulegen, um die Montage bzw. die Demontage des entsprechenden Kuggelagers, der der entsprechenden Nabe 2 zugeordnet ist, zu ermöglichen. Die Leisten 8 und 9 weisen in vorteilhafter Weise Langlöcher 12 und 13 auf, die in Richtung der Längsachse der Leisten 8 und 9 verlaufen. Diese Langlöcher 12 und 13 bilden Führungsschlitz, mit denen Führungsstifte 14 und 15 in Verbindung stehen. Die Führungsstifte 14 und 15 sind in vorteilhafter Weise am Grund der Ausfräsungen 6 und 7 der Platte 4 oder auf den Haltearmen direkt angeordnet. Die oberen Enden 8a und 9a der Leisten 8 und 9 sind derartig abgeschnitten, dass sie parallel zur Abrollfläche 10 des entsprechenden Haltearmes 1 ausgerichtet sind, wogegen die unteren Enden 8b und 9b der Leisten 8 und 9 derartig abgetrennt sind, dass sie an der Unterseite der Platte 4 einen Raum 16 begrenzen. Dieser Raum 16 nimmt eine Positionier- und Antriebsvorrichtung auf, die gesamthaft mit 17 bezeichnet ist.

Im wesentlichen besteht die Vorrichtung 17 aus einem Schwenkbolzen 18, der exzentrisch mit einer Platte 19 verbunden ist, die Halbkreisform aufweist. Die Unterseite der halbkreisförmigen Platte 19 ist mit einem Betätigungsgriff 20 verbunden, und die Enden 19a und 19b der Platte, die sich diametral gegenüberliegen, stehen in Kontakt mit den Enden 8b und 9b der Leisten 8 und 9. Ferner ist die Vorrichtung 17 frei beweglich in der Kammer 16 angeordnet und wird in seiner Lage durch die mit 4 bezeichnete Platte gehalten.

Im Inneren des Betätigungsgriffes 20 ist eine Feder 21 angeordnet, die auf eine Positionierkugel 22 einwirkt, die in Bezugs- und Positionierbohrungen 23 einrasten kann, die in den Haltearm 1 eingebracht sind. Die Möglichkeit der Vorrichtung eine Schwenbewegung durchzuführen, ist durch den Doppelpfeil (h) dargestellt.

In Fig. 1 ist die Vorrichtung 3 mit ausgefahrenen Leisten 8 und 9 dargestellt, wodurch in genau fesgelegter Lage im Sitz 11 die Nabe 2 des Druckzylinders aufgenommen wird.

Die Arbeitsweise der erfindungsgemässen Vorrichtung wird nun genauer anhand der Fig. 2 beschrieben.

Wenn der Druckzylinder z.B. entladen werden soll, rollen seine Naben 2 auf der Oberfläche 10 des linken und rechten Haltearmes 1 ab und laufen im beschriebenen Beispiel auf den abgrundeten Enden der Leiste auf, die sich z.B. in ausgefahrener Stellung befindet, wie dies durch Strichpunktlinien dargestellt ist. Die durch die Nabe auf das Leistenende ausgeübte Kraft bewirkt, dass die Leiste nach unten in die mit vollen Linien dargestellte Stellung verschoben wird und sich somit mit dem Ende 8a unter der Abrollebene 10 befindet. Dadurch kann die Nabe 2 eine unbehinderte Abrollbewegung in Richtung des Pfeiles (F) durchführen. Bei Verschieben der Leiste 8 nach unten, wirkt diese mit ihrem Ende 8b auf das Endstück 19a des halbkreisförmigen Betätigungsteiles 19 ein, wodurch dieses aus seiner mit Strichpunktlinien dargestellten Stellung in die mit vollen Linien dargestellte Lage verdreht wird. Dadurch wird über das Endstück 19b die Leiste 9 in die maximal ausgefahrene Stellung verschoben und somit wird jegliche weitere Abrollbewegung der Nabe 2 in Richtung der Pfeiles (f) verhindert.

Im Anschluss an eine Drehbewegung nach links des Betätigungsgriffes 20 wird die Betätigungsschiebe 9 erneut in ihre mittige Lage verdreht, wie diese durch Strichpunktlinien dargestellt ist, und es wird bewirkt, dass die Leiste 8 aus der mit Strichpunktlinien dargestellten Lage ausgefahren wird. Dadurch wird die Nabe 2 endgültig in der gewünschten Stellung blockiert. Es wird somit eine Bewegung nach links verhindert, und die eingenommene Lage ist geeignet, für die Montage bzw. die Demontage des Kuggellagers auf bzw. von der Nabe 2.

Soll hingegen ein neuer Druckzylinder in die Maschine eingefahren werden, so erfolgt die Abrollbewegung des Nabe 2 von rechts nach links (Fig. 2). In diesem Fall wiederholen sich die bisher beschriebenen Bewegungsvorgänge der Leisten 8 und 9, sowie der Positiniervorrichtung 19 in entgegengesetzter Richtung.

## Patentansprüche

1. Vorrichtung zum Austauschen eines Druckzylinders (2) für eine Rotationsdruckmaschine, die auf beiden Seiten des Maschinenständers Haltearme (1) aufweist, die aus einervertikalen Ruhelage in eine horizontale Arbeitslage bringbar sind, dadurch gekennzeichnet, dass jeder Haltearm (1) zum Beladen bzw. zum Entladen der Druckzylinder (2) an seiner Aussenseite, gegenüber dem Maschinenständer, in entsprechenden Führungen (6, 7) angeordnete Leisten (8, 9) aufweist, dass diese Leisten (8, 9) nach oben hin auseinanderlaufend angeordnet sind und einen V-förmigen Sitz bilden, der geeignet ist, die entsprechenden Naben (2) des Druckzylinders aufzunehmen, dass das untere Ende (8b, 9b) der verschiebbaren Leisten (8,9) mit einer schwenkbaren Positionier- und Antriebsvorrichtung (17) zusammenarbeitet, von der ein Ende (19a) dem unteren Endstück (8b) der ersten Leiste (8) und das andere Ende (19b) dem unteren Endstück (9b) der zweiten Leiste (9) zugeordnet ist.

2. Vorrichtung, nach Patentanspruch 1, dadurch gekennzeichnet, dass die verschiebbaren Leisten (8, 9) in einer Platte (4) gelagert sind, die zwei V-förmig angeordnete Einfräsungen (6, 7) aufweist, dass jede frei verschiebbare Leiste (8, 9) eine langlochartige Öffnung (12, 13) aufweist, mit der ein Führungsstift (14,15) in Wirkverbindung steht, der fest mit dem Haltearm (1) zum Beladen und Entladen des Druckzylinders (2) oder mit der, die V-förmig angeordneten Einfräsungen (6, 7) aufweisenden Platte (4), verbunden ist.

3. Vorrichtung, nach Patentanspruch 1, dadurch gekennzeichnet, dass die Positionier- und Antriebsvorrichtung (17) aus einem Schwenkbolzen (18) besteht, der frei beweglich im Aufnahmearm (11) zum Beladen und Entladen des Druckzylinders (2) gelagert ist, dass exzentrisch mit diesem Schwenkbolzen (8) eine halbkreisförmige Platte (19) verbunden ist, deren diametral gegenüberliegende Enden (19a, 19b) an den Unterseiten (8b, 9b) der verschiebbaren Leisten (8, 9) anliegen, und dass die scheibenförmige Platte (19) an ihrer Unterseite einen Betätigungsgriff (20) aufweist.

4. Vorrichtung, nach Patentanspruch 4, dadurch gekennzeichnet, dass im Inneren des Betätigungsgriffes (20) eine Sacklochbohrung vorgesehen ist, die eine Feder (21) aufnimmt, die auf eine Kugel (23) einwirkt, welche mit Bezugs- und Positionierbohrungen (23) in Wirkverbindung bringbar ist, die in den Arm (1) zum Beladen und Entladen des Druckzylinders (2) eingearbeitet sind.

5. Vorrichtung, nach Patentanspruch 2, dadurch gekennzeichnet, dass die Positionierleisten (8, 9) Langlöcher (12, 13) aufweisen, deren Längsachse in Richtung der Längsachse der verschiebbaren Leiste (8, 9) angeordnet ist.

6. Vorrichtung, nach Patentanspruch 1, dadurch gekennzeichnet, dass die oberen Ende (8a, 9a) der Leisten (8, 9) derartig abgeschnitten sind, dass sie parallel zur Abrollfläche (10) des Haltearmes zu liegen kommen und die unteren Enden (8b, 9b) der Leisten (8, 9) derartig abgeschnitten sind, um im unteren Teil der Platte (4) eine Kammer (16) zu bilden, die die Endestücke (19a, 19b) der Vorrichtung (17) aufnimmt.

## Revendications

1. Dispositif pour échanger un cylindre d'impression (2) dans une rotative, qui présente sur les deux côtés du bâti de la machine des bras de support (1) qui peuvent être amenés d'une position de repos verticale dans une position de travail horizontale, caractérisé en ce que chaque bras de support (1) pour le chargement et le déchargement des cylindres d'impression (2), présente à son côté extérieur, en face du bâti de la machine, des branches (8, 9) disposées dans des guides appropriés (6, 7) en ce que ces branches (8, 9) sont disposées de façon à s'écarter l'une de l'autre vers le haut et forment un siège en forme de V qui est apte à recevoir les moyeux (2) correspondants du cylindre d'impression, en ce que l'extrémité inférieure (8b, 9b) des branches (8, 9) coulissantes coopère avec un dispositif basculant (17) de positionnement et de commande dont une extrémité (19a) est associée à la partie d'extrémité inférieure (8b) de la première branche (8) et dont l'autre extrémité (19b) est associée à la partie d'extrémité inférieure (9b) de la seconde branche (9).

2. Dispositif suivant la revendication 1, caractérisé en ce que les branches coulissantes (8, 9) sont posées dans une plaque (4) qui présente deux passages fraisés (6,7) disposés en forme de V, en ce que chaque branche (8, 9) coulissant librement présente une ouverture (12, 13) en forme de trou allongé coopérant activement avec une tige de guidage (14, 15), qui est fixée au bras de support (1) pour le chargement ou le déchargement du cylindre d'impression (2) ou avec la plaque (4) pourvue des passages fraisés (6, 7) disposés en V.

3. Dispositif suivant la revendication 1, caractérisé en ce que le dispositif de positionnement et de commande (17) se composé d'un pivot (18), qui tourne librement dans le bras de support (1) pour le chargement et le déchargement du cylindre d'impression (2), en ce qu'à ce pivot (18) est reliée excentriquement une plaque semi-circulaire (19) dont les extrémités diamétralement opposées (19a, 19b) prennent appui sur les faces inférieures (8b, 9b) des branches coulissantes (8, 9), et en ce que la plaque circulaire (19) présente à sa face inférieure une poignée de manoeuvre (20).

4. Dispositif suivant la revendication 3, caractérisé en ce qu'à l'intérieur de la poignée de manoeuvre (20) il est prévu un trou borgne qui reçoit un ressort (21 lequel agit sur une bille (22) qui peut être mise en relation active avec des trous de référence et de positionnement (23) qui sont usinés dans le bras de support (1) pour le chargement et le déchargement du cylindre d'impression (2).

5. Dispositif suivant la revendication 2, caractérisé en ce que les branches de positionnement (8, 9) présentent des trous allongés (12, 13) dont le grand axe est disposé dans la direction de l'axe longitudinal de la branche coulissante (8, 9).

6. Dispositif suivant la revendication 1, caractérisé en ce que les extrémités supérieures (8a, 9a) des branches (8, 9) sont coupées de telle façon qu'elles viennent se placer parallèlement à la surface de roulement (10) du bras de support et en ce que les extrémités inférieures (8b, 9b) des branches (8, 9) sont coupées de façon à former, dans la partie inférieure de la plaque (4) une chambre (16) qui reçoit les parties d'extrémité (19a, 19b) du dispositif (17).

## Claims

1. Device for exchanging an impression cylinder (2) for a rotary printing machine having, on the two sides of the machine stand, holding arms (1) which can be brought out of a vertical position of rest into a horizontal working position, characterized in that each holding arm (1) for the loading and unloading of the impression cylinders (2) has on its outer face, opposite the machine stand, battens (8, 9) arranged in corresponding guides (6, 7), in that these battens (8, 9) are arranged so as to diverge in the upward direction and form a V-shaped seat which is suitable for receiving the corresponding hubs (2) of the impression cylinder, and in that the lower end (8b, 9b) of the displaceable battens (8, 9) interacts with a pivotable positioning and driving device (17), of which one end (19a) is assigned to the lower end piece (8b) of the first batten (8) and the other end (19b) is assigned to the lower end piece (9b) of the second batten (9).

2. Device according to Patent Claim 1, characterized in that the displaceable battens (8, 9) are mounted in a plate (4) which has two milled recesses (6, 7) arranged in a V-shaped manner, and in that each freely displaceable batten (8, 9) has an orifice (12, 13) which resembles a long hold and to which is connected operatively a guide pin (14,15) connected fixedly to the holding arm (1) for the loading and unloading of the impression cylinder (2) or to the plate (4) having the milled recesses (6, 7) arranged in a V-shaped manner.

3. Device according to Patent Claim 1, characterized in that the positioning and driving device (17) consists of a pivoting bolt (18) which is mounted freely movably in the holding arm (1) for the loading and unloading of the impression cylinder (2), in that connected eccentrically to this pivoting bolt (8) is a semicircular plate (19), the diametrically opposite ends (19a, 19b) of which bear against the undersides (8b, 9b) of the displaceable battens (8, 9), and in that the disc- shaped plate (19) has an actuating handle (20) on its underside.

4. Device according to Patent Claim 4, characterized in that inside the actuating handle (20) there is a blind-hole bore receiving a spring (21) acting on a ball (23) which can be connected operatively to reference and positioning bores (23) fashioned in the arm (1) for the loading and unloading of the impression cylinder (2).

5. Device according to Patent Claim 2, characterized in that the positioning battens (8, 9) have long holes (12, 13), the longitudinal axis of which is arranged in the direction of the longitudinal axis of the displaceable battens (8, 9).

6. Device according to Patent Claim 1, characterized in that the upper ends (8a, 9a) of the battens (8, 9) are truncated in such a way that they come to rest parallel to the rolling surface (10) of the holding arm, and the lower ends (8b, 9b) of the battens (8,9) are so truncated as to form in the lower part of the plate (4) a chamber (16) which receives the end pieces (19a, 19b) of the device (17).
